# EUROPÄISCHE PATENTSCHRIFT

(11) **EP 2 480 732 B1**
(45) Veröffentlichungstag und Bekanntmachung des Hinweises auf die Patenterteilung: **14.03.2018**
(21) Anmeldenummer: 10760979.4
(22) Anmeldetag: 22.09.2010
(51) Int. Cl.: E04D 1/30, F24F 7/02, E04D 13/147

(54) **DACHDURCHGANGSPFANNE**
THROUGH-PASSAGE ROOFING TILE
TUILE FAÎTIÈRE POURVUE D'UN PASSAGE

(30) Priorität: 26.09.2009 DE 102009043172
(43) Veröffentlichungstag der Anmeldung: 01.08.2012
(73) Patentinhaber: Monier Roofing Components GmbH, 61437 Oberursel (DE)
(72) Erfinder: WILLEN, Dirk, 65366 Geisenheim (DE)
(74) Vertreter: Patentanwälte Olbricht Buchhold Keulertz
(86) Internationale Anmeldenummer: PCT/EP2010/063955
(87) Internationale Veröffentlichungsnummer: WO 2011/036170

(56) Entgegenhaltungen:
- WO-A1-2007/024750
- DE-A1- 3 700 744
- DE-A1- 10 115 209
- DE-A1- 10 139 224
- DE-U1- 20 017 106
- DE-U1- 20 310 926
- DE-U1- 29 802 784
- FR-A1- 2 863 636
- GB-A- 2 372 052

## Beschreibung

Die Erfindung betrifft eine Dachdurchgangspfanne nach den Merkmalen des Patentanspruchs 1.

Dachdurchgangspfannen sind wie herkömmliche Dachpfannen verlegbar, sie werden aber dazu verwendet, um beispielsweise Abgasleitungen, Abluftleitungen oder Solarleitungen aus dem Dachinnenraum heraus und durch das Dach hindurch nach außen zu führen. Dabei muss zur Durchführung der Leitung in der Wärmedämmschicht und der Unterspannbahn jeweils ein Durchbruch für die Leitung hergestellt werden. Um Feuchtigkeitsschäden und Wärmeverluste zu vermeiden, ist der Durchbruch anschließend wasser- und zugluftdicht abzudichten. Dies geschieht üblicherweise, indem die Unterspannbahn mit Hilfe von Klebebändern oder einer Klebemanschette an die durch den Durchbruch geführte Leitung angeklebt wird. Die Herstellung der Klebeverbindung ist handwerklich allerdings recht aufwändig und der Anschluss der Unterspannbahn wird häufig undicht, weil die Klebekraft der Klebebänder beziehungsweise Klebemanschetten im Laufe der Zeit nachlässt.

Bekannt ist ein Lüfterdachstein für ein Dach, der mehrere Lüftungskanäle aufweist, die durch parallel zueinander verlaufende Wände gebildet werden (GB 2 344 836 A). Auf diesen Lüftungskanälen können weitere Dachsteine angeordnet werden.

Ferner ist ein Firstdachstein bekannt, an dem eine Lüftungsvorrichtung angeordnet ist (US 4,782,743 und GB 2 372 052). Diese Lüftungsvorrichtung weist ein Rohr auf, das durch eine Öffnung des Firstdachsteins hindurch geht. Auf dem Dachstein ist eine Kappe angeordnet, die verhindert, dass Regenwasser in das Innere des Dachs gelangen kann.

Des Weiteren ist ein Entlüfterstein für Dacheindeckungen mit einem Mittelwulststein beschrieben, der mittig eine Durchgangsöffnung aufweist, die durch eine Gaube mit halbrundem Profil überdeckt ist (DE 37 22 825 A1). Diese Gaube weist eine Öffnung auf, in die ein Kunststoffteil eingesetzt ist, das in Verlängerung des Gaubenmantels ein Lüftungsgitter mit vertikalen Stegen aufweist.

Auch ist ein Lüftungsziegel für eine Sanitär- oder eine Dunstabzugsleitung eines Gebäudes bekannt, bei welchem ein Dachziegel mit einem Durchbruch, ein den Durchbruch durchdringender Entlüftungsstutzen sowie eine zumindest mittelbar mit dem Entlüftungsstutzen verbundene und diesen nach oben abdeckende Haube, in der ein Deckel herausnehmbar eingesetzt ist, vorgesehen sind (DE 203 05 043 U1).

Ferner ist eine Dachpfanne mit einer Deckplatte und einer Bodenplatte, die auf Abstand voneinander angeordnet sind, um dazwischen einen in Seitwärtsrichtungen abgeschlossenen Hohlraum zu bestimmen, bekannt (EP 0 663 487 A1). Die Dachpfanne weist eine Unteröffnung, die in dem unteren Kopfrand der Dachpfanne angeordnet ist, sowie eine Oberöffnung, die mindestens teilweise in der Bodenplatte angeordnet ist, auf. Dabei ist die Bodenplatte so geformt, dass sie eine Expansionskammer für die über die Unteröffnung in den Hohlraum eintretende Luft bildet.

Des Weiteren ist eine Belüftungszuführung zum Einpassen in eine Membran, vorzugsweise ein Unterdach, bekannt, bei der die Zuführung ein zentrales Durchgangsloch aufweist, das durch eine erste ringförmige Verbindungswand zwischen einem oberen und einem unteren ringförmigen Flansch gebildet wird (EP 1 122 375 B1). Die Zuführung ist dabei biegsam ausgebildet. Die oberen und unteren ringförmigen Flansche erstrecken sich vordem Einpassen in einem ersten stabilen Zustand kegelstumpfförmig jeweils in einer Richtung weg von der zentralen ringförmigen Verbindungswand. Nach dem Einpassen in einem zweiten stabilen Zustand erstrecken sich die unteren ringförmigen Flansche kegelstumpfförmig in der gleichen Richtung weg, während die Membran dadurch festgehalten wird, dass sie zwischen die zwei Flansche gepresst wird.

Aus der DE 297 21 602 U1 ist eine Dachdurchführung für eine Rohrleitung, insbesondere eine Lüftungsrohrleitung bekannt, die eine Befestigungseinreichung für die Fixierung der Rohrleitung in im Wesentlichen vertikaler Lage, eine Dichtungseinrichtung zur wasserdichten Abdichtung der Dachdurchführung sowie Anschlusselemente für den Anschluss an die umliegenden Dachpfannen umfasst.

Eine Dacheindeckungsplatte mit einer Durchtrittsöffnung, die dachoberseitig von einem Überstand begrenzt ist, und mit einem einen Anschlussstutzen für ein Lüftungsrohr aufweisenden Adapter, welcher an die Dacheindeckungsplatte ansetzbar ist, ist aus der DE 295 16 567 U1 bekannt.

Ferner ist ein Dachlüfter zur Durchführung einer Lüftungsleitung durch ein Dach bekannt, der ein Dacheindeckelement umfasst, welches eine Durchgangsöffnung hat, in die ein Durchgangsstutzen einsetzbar ist, der an die Lüftungsleitung anschließbar ist (DE 200 17 106 U1).

Aus der DE 101 52 058 C2 ist eine Dachdurchführung durch eine Dachhaut, insbesondere zur Durchführung von Kabeln und/oder Rohren bekannt. Die Dachführung weist ein um den Durchführungsbereich herum angeordnetes Eindeckelement auf, das auslassseitig Öffnungen zum Durchtritt der Kabel und/oder Rohre aufweist, wobei das Eindeckelement eine den Durchführungsbereich überdeckende Abdeckhaube aufweist und wobei der Durchführungsbereich mindestens eine fensterartige Aufnahme aufweist, in die eine Anzahl von Halteelementen zur Halterung der Kabel und/oder Rohre einsetzbar und in der die Halteelemente, die Kabel und/oder Rohre lagesichernd festsetzbar sind.

Des Weiteren ist aus der DE 200 21 051 U1 ein Lüftungsrohr bekannt, mit einem eine Dacheindeckungsplatte durchgreifenden Rohrabschnitt, auf welchem eine einen kegelstumpfförmigen Ringabschnitt einer Schürze übergreifende Kappe sitzt, die mittels Raststufen der Schürze überfangenden Rastvorsprüngen mit der Schürze klipsverbunden ist.

Schließlich ist eine Vorrichtung zur Abdichtung eines Überganges einer Mantelfläche eines Rohres mit einer in der Ebene des Daches angeordneten Dichtungsfolie, vorzugsweise einer Dachunterspannbahn, bekannt, bei welcher ein das Rohr und einen aufwärts gerichteten, einem Loch der Dichtungsfolie zugeordneten Folienkragen umfassendes, aufbringbares Halteteil vorgesehen ist (DE 197 35 264 A1). Der Folienkragen ist als ein den Lochrandbereich der Dichtungsfolie von innen her aufweitender Ring ausgestaltet.

Aufgabe der Erfindung ist es, eine Dachdurchgangspfanne bereitzustellen, die einfach zu montieren ist und einen wasser- und zugluftdichten Anschluss der Unterspannbahn gewährleistet.

Diese Aufgabe wird nach den Merkmalen des Patentanspruchs 1 gelöst.
Die Erfindung betrifft somit eine Dachdurchgangspfanne mit zumindest einem Unterteil, das eine Eintrittsöffnung sowie eine Dichtfläche aufweist. Unterhalb des Unterteils ist ein Anschlussteil angeordnet, das ebenfalls eine Dichtfläche aufweist, die unterhalb der Dichtfläche des Unterteils angeordnet ist, wobei die beiden Dichtflächen einander gegenüber liegen. Unterteil und Anschlussteil werden über Mittel zum Fixieren miteinander verbunden. Zwischen den beiden Dichtflächen ist eine Unterspannbahn eingeklemmt. Der Einbau und die technischen Vorteile der erfindungsgemäßen Dachdurchgangspfanne sollen nachfolgend kurz erläutert werden. Beim Einbau der Dachdurchgangspfanne in ein wärmegedämmtes Dach muss in der Wärmedämmschicht und der daraufliegenden Unterspannbahn jeweils ein Durchgangsloch hergestellt werden. Die beiden Durchgangslöcher sind fluchtend angeordnet, das Durchgangsloch in der Unterspannbahn kann jedoch kleiner ausgeführt sein als das Durchgangsloch in der Wärmedämmschicht. Wird nun das Anschlussteil vom Dachinnenraum her durch die Wärmedämmschicht und die Unterspannbahn hindurchgesteckt, dann legt sich die Unterspannbahn an die Dichtfläche des Anschlussteils an. Da der Anschlussteil aus der Wärmedämmschicht hervorragt, wird die Unterspannbahn im Bereich des Durchgangsloches der Wärmedämmschicht von der Wärmedämmschicht angehoben. Wird nun das Anschlussteil mit dem Unterteil der Dachdurchgangspfanne verbunden, dann wird die Unterspannbahn an die Dichtfläche des Unterteils angepresst und zwischen den Dichtflächen des Anschlussteils und des Unterteils eingeklemmt. Auf diese Weise wird ein dauerhafter Anschluss der Unterspannbahn an die Dachdurchgangspfanne erreicht, der zudem wasser- und zugluftdicht ausgeführt ist. Eine hohe Klemmkraft und eine besonders einfache und schnelle Montage werden erhalten, wenn das Anschlussteil und das Unterteil mittels einer Rastverbindung oder eines Bajonettverschlusses verbunden werden. In diesem Fall genügt es, wenn das Anschlussteil durch eine einfache Druck- oder Schraubbewegung in den Unterteil der Dachdurchgangspfanne eingefügt wird.
Nach dem Verbinden von Unterteil und Anschlussteil kann die Durchgangspfanne wie jede herkömmliche Dachpfanne verlegt werden, d. h., sie wird mit den am kopfseitigen Rand befindlichen Einhängenasen an der Dachlatte eingehängt und mit ihrem fußseitigen Rand auf einer in Traufrichtung benachbarten Dachpfanne abgestützt. Bei der verlegten Dachdurchgangspfanne befindet sich daher die Verbindungsstelle zwischen Unterteil und Anschlussteil bzw. die Ebene der Dichtflächen oberhalb der Wärmedämmschicht und damit oberhalb der Ebene der Unterspannbahn. Die an die Dachdurchgangspfanne angeschlossene Unterspannbahn fällt daher zur Ebene der Unterspannbahn hin ab, so dass eventuell auf der Unterspannbahn vorhandenes Kondens- oder Regenwasser von der Verbindungsstelle von Unterspannbahn und Dachdurchgangspfanne ferngehalten wird.

Ausführungsbeispiele werden in den Figuren dargestellt und im Folgenden näher erläutert. Es zeigen:
Figur 1 eine perspektivische Ansicht einer als Lüfter ausgebildeten Dachdurchgangspfanne;
Figur 2 eine Explosionszeichnung der Dachdurchgangspfanne gemäß Figur 1;
Figur 3 eine Explosionszeichnung der Dachdurchgangspfanne gemäß Figur 1 in einer weiteren Ansicht;
Figur 4 eine Detailansicht der Dachdurchgangspfanne gemäß Figur 2 mit Unterteil, Dichtungselement, Anschlussteil und Leitkörper;
Figur 5 eine perspektivische Ansicht der Oberseite eines Ausschnitts eines Dachs mit der Dachdurchgangspfanne gemäß Figur 1;
Figur 6 eine perspektivische Ansicht der Unterseite des Ausschnitts des Dachs nach Figur 5;
Figur 7 einen Schnitt A-A durch den in Figur 5 gezeigten Ausschnitt des Dachs;
Figur 8 eine Detailansicht eines Teils der in Figur 7 gezeigten Anordnung;
Figur 9 eine erste Variante der in Figur 1 dargestellten Dachdurchgangspfanne;
Figur 10 eine zweite Variante der in Figur 1 gezeigten Dachdurchgangspfanne;
Figur 11 eine weitere Variante einer Dachdurchgangspfanne.

In Figur 1 ist eine perspektivische Ansicht der Oberseite einer als Lüfter ausgebildeten Dachdurchgangspfanne 1 gezeigt. Die Dachdurchgangspfanne 1 weist ein Oberteil 2 in Form einer herkömmlichen Dachpfanne auf. Das Oberteil 2 besitzt daher einen Deckfalz 8, eine mittlere Krempe 9 sowie einen Wasserfalz 10. Zwischen dem Wasserfalz 10 und der Krempe 9 sowie zwischen der Krempe 9 und dem Deckfalz 8 ist jeweils ein Wasserlauf 11, 12 angeordnet. Das Oberteil 2 kann dabei als Betonstein oder als Tonziegel ausgebildet sein.

Im Unterschied zu einer herkömmlichen Dachpfanne weist das Oberteil 2 jedoch in der Mitte eine Austrittsöffnung auf. In der Austrittsöffnung des Oberteils 2 ist ein Funktionselement, nämlich ein Lüftungsgitter 3, angeordnet, so dass die Austrittsöffnung des Oberteils 2 in Figur 1 nicht zu erkennen ist. Das Lüftungsgitter 3 ist dabei der Kontur des Oberteils 2 angepasst. Vorzugsweise ist das Lüftungsgitter 3 mit dem Oberteil 2 und dem Unterteil 4 über Rastnoppen verbunden. Solche Rastnoppen sind in Figur 1 jedoch nicht erkennen. Zusätzlich kann das Lüftungsgitter 3 mit dem Oberteil 2 verklebt sein. Obwohl die Austrittsöffnung nicht mittig angeordnet werden muss, so ist es für die Stabilität des Oberteils 2 vorteilhaft, wenn sich diese Austrittsöffnung in der Mitte der Dachdurchgangspfanne 1 befindet.

Unterhalb des Oberteils 2 ist ein kastenförmig ausgebildetes Unterteil 4 angeordnet, von dem jedoch nur zwei Verlängerungsabschnitte 5 und 6 zu erkennen sind. Im Bereich der Enden der beiden Verlängerungsabschnitte 5 und 6 sind Ablauföffnungen 41, 42 vorgesehen, so dass über die Austrittsöffnung eindringendes Wasser aus der Dachdurchgangspfanne 1 abfließen kann. Wie in Figur 1 dargestellt, können diese Ablauföffnungen 41, 42 durch ein Gitter verschlossen sein. Anstelle von zwei Ablauföffnungen können auch mehrere oder gar nur eine Ablauföffnung vorgesehen werden. Unterhalb dieses Unterteils 4 ist ein Anschlussteil 7 angeordnet, das mit dem Unterteil 4 verbunden ist. An das Anschlussteil 7 kann eine Abluftleitung angeschlossen werden, dies ist jedoch in Figur 1 nicht dargestellt.

Figur 2 zeigt eine Explosionszeichnung der Dachdurchgangspfanne 1 gemäß Figur 1. Wie in Figur 2 zu erkennen ist, weist das Oberteil 2 eine Austrittsöffnung 13 auf, in die das Lüftungsgitter 3 eingebracht werden kann. Unterhalb des Oberteils 2 ist das kastenförmig ausgebildete Unterteil 4 zu erkennen, das eine Eintrittsöffnung 14 aufweist, die im Wesentlichen unterhalb der Austrittsöffnung 13 des Oberteils 2 angeordnet ist. Die zwei Verlängerungsabschnitte 5 und 6 sind über ein Brückenelement 15 miteinander verbunden, das im Wesentlichen an die Form der Krempe 9 des Oberteils 2 angepasst ist. Zwischen dem Oberteil 2 und dem Unterteil 4 ist ein Leitkörper 16 zu erkennen, der die Eintrittsöffnung 14 gegen durch die Austrittsöffnung 13 eindringendes Wasser abschirmt. Der Leitkörper 16 ist als Teil des Oberteils 2 ausgebildet. Beim werkseitigen Zusammenfügen der Dachdurchgangspfanne 1 können das Oberteil 2 und das Unterteil 4 miteinander verklebt, verschweißt oder verrastet werden.

Zu erkennen ist auch ein Dichtungselement 17 sowie das rohrförmige Anschlussteil 7. Das Anschlussteil 7 wird direkt unterhalb der Eintrittsöffnung 14 des Unterteils 4 angebracht, wobei zwischen dem Anschlussteil 7 und dem Unterteil 4 das Dichtungselement 17 angeordnet wird. Das Dichtungselement 17 ist an die Querschnittsform des Anschlussteils 7 angepasst, so dass das Dichtungselement 17 in Figur 2 ringförmig ausgebildet ist.

Das Anschlussteil 7 kann in die Eintrittsöffnung 14 des Unterteils 4 eingesteckt werden. Dabei kann das Anschlussteil 7 mittels einer Rastverbindung fest mit dem Unterteil 4 verbunden werden. In Figur 2 sind von der Rastverbindung nur die Rastelemente 18 bis 21 zu erkennen, die an dem oberen Abschnitt des Anschlussteils 7 angeordnet sind. Bei diesen Rastelementen 18 bis 21 kann es sich beispielsweise um Schnapphaken handeln. Mittels dieser Rastelemente 18 bis 21 kann das Anschlussteil 7 fest mit dem Unterteil 4 verbunden werden. Ferner ist an dem Anschlussteil 7 ein Kragen 57 vorgesehen, der unterhalb der Rastelemente 18 bis 21 angeordnet ist. Der Kragen 57 ist mit einer Dichtfläche 22 versehen, auf die das Dichtungselement 17 aufgelegt werden kann. Um eine bessere Fixierung des Dichtungselements 17 zu erreichen, kann die Dichtfläche 22 eine eingesenkte Aufnahme für ein Dichtungselement aufweisen, in die das Dichtungselement 17 eingebracht werden kann. Eine solche Aufnahme für ein Dichtungselement ist der Übersicht halber jedoch in Figur 2 nicht dargestellt.

Zu erkennen ist auch die untere Wand 94 des Unterteils 4, die zumindest teilweise als von der Eintrittsöffnung 14 ausgehende und zur fußseitigen Wand des Unterteils 4 verlaufende Steigung ausgebildet ist. Aufgrund der Dachneigung wirkt diese Steigung später bei der eingebauten Dachdurchgangspfanne wie ein Gefälle, das eingedrungenes Wasser über die Verlängerungsabschnitte 5, 6 und die Ablauföffnungen 41, 42 ablaufen lässt.

In Figur 3 ist ebenfalls eine Explosionszeichnung der in Figur 1 gezeigten Dachdurchgangspfanne 1 dargestellt. Allerdings wird hier nicht auf die Oberseite, sondern auf die Unterseite der Dachdurchgangspfanne 1 geblickt. Das Lüftungsgitter 3 weist einen Seitenrahmen 23 auf, der auf der Oberseite des Oberteils 2 aufliegt, wenn das Lüftungsgitter 3 in die Austrittsöffnung 13 des Oberteils 2 eingesteckt wird. An der Unterseite 24 des Oberteils 2 sind an einer Seite Führungen 25 und 26 angeordnet, die durch Wände 27 und 28 beziehungsweise 29 und 30 gebildet werden. In diese Führungen 25 und 26 können die Verlängerungsabschnitte 5 und 6 des Unterteils 4 eingeschoben und fixiert werden. Das Unterteil 4 mit seiner Unterseite 46 kann fest mit dem Oberteil 2 oder dem Lüftungsgitter 3 verbunden werden, beispielsweise durch eine Verklebung oder mittels Verrastung im Bereich der Führungen 25, 26 und des Brückenelements 15. Zwischen dem Oberteil 2 und dem Unterteil 4 ist der Leitkörper 16 zu sehen, der zumindest teilweise über der Eintrittsöffnung 14 des Unterteils 4 angeordnet ist. Auf diese Weise schirmt der Leitkörper 16 die Eintrittsöffnung 14 des Unterteils 4 gegen Wasser ab, das eventuell durch die Austrittsöffnung 13 in die Dachdurchgangspfanne 1 eindringt. An der Unterseite 46 des Unterteils 4 ist eine die Eintrittsöffnung 14 umgebende Dichtfläche 31 zu erkennen. Wenn die Dachdurchgangspfanne 1 zusammengebaut ist, wirkt die Dichtfläche 31 des Unterteils 4 mit der Dichtfläche 22 des Kragens 57 des Anschlussteils 7 zusammen. Das Anschlussteil 7 weist oberhalb des Kragens 57 angeordnete Rastelemente auf, von denen jedoch nur die Rastelemente 20, 21 zu sehen sind. In Figur 3 ist ferner ein auf das Anschlussteil 7 aufschiebbarer Dämmring 32 dargestellt, der aus einem wärmedämmenden Material besteht.

In Figur 4 ist eine Detailansicht der Dachdurchgangspfanne 1 gemäß Figur 2 dargestellt, wobei nur das Unterteil 4, das Dichtungselement 17, das Anschlussteil 7 und der Leitkörper 16 gezeigt sind. Der Leitkörper 16 ist oberhalb der Eintrittsöffnung 14 des Unterteils 4 angeordnet, so dass der Leitkörper 16 die Eintrittsöffnung 14 teilweise überdeckt, wodurch lediglich ein seitlicher Durchlass 45 verbleibt. Auf diese Weise verhindert der Leitkörper 16 das Eindringen von Regenwasser in das Anschlussteil 7. Neben dem ringförmigen Dichtungselement 17 ist auch das Anschlussteil 7 zu sehen. Am oberen Ende des Anschlussteils 7 sind zwei Rastelemente 20, 21 angeordnet. Die Rastelemente 20, 21 sind als Schnapphaken ausgebildet, in Figur 4 sind sie jedoch aufgrund der perspektivischen Darstellung nicht vollständig zu erkennen. Ferner ist in Figur 4 der Kragen 57 des Anschlussteils 7 zu erkennen, auf dem die Dichtfläche 22 angeordnet ist. Der die Dichtfläche 22 aufweisende Kragen 57 ist über mehrere Verstrebungen am Anschlussteil 7 abgestützt, von denen aber nur die Verstrebungen 47 und 48 zu sehen sind.

Im Bereich der Eintrittsöffnung 14 weist das Unterteil 4 an der Unterseite 46 die Dichtfläche 31 auf, an die das Anschlussteil 7 mit seiner Dichtfläche 22 angedrückt werden kann. Das Unterteil 4 weist innen liegend einen in die Eintrittsöffnung 14 hineinragenden, umlaufenden Bund 54 auf, in den die Rastelemente 20, 21 beim Einstecken des Anschlussteils 7 in das Unterteil 4 einrasten können.

In Figur 5 ist eine perspektivische Ansicht eines Ausschnitts eines Dachs 35 mit einer Dachdurchgangspfanne 1 gemäß Figur 1 gezeigt. Wie in Figur 5 zu erkennen, fügt sich die Dachdurchgangspfanne 1 durch die Form des Oberteils 2 harmonisch in das Dach 35 ein. Die Dachdurchgangspfanne 1 liegt im Bereich ihres kopfseitigen Randes auf einer Dachlatte 36 einer Dachunterkonstruktion 40 auf. Im Bereich des fußseitigen Randes liegt die Dachdurchgangspfanne 1 auf einer Dachpfanne 37 auf, die wiederum an einer Dachlatte 38 eingehängt ist. Die Dachdurchgangspfanne 1 ist im Bereich ihres kopfseitigen Randes von einer weiteren Dachpfanne 39 teilweise überdeckt. Das Lüftungsgitter 3 ist in der Austrittsöffnung des Oberteils 2 angeordnet, wobei das Lüftungsgitter 3 mit seinem Seitenrand 23 auf der Dachdurchgangspfanne 1 aufliegt. Die Austrittsöffnung des Oberteils 2 ist daher nicht zu erkennen. Unterhalb der beiden Wasserläufe 11, 12 sind die Enden der beiden Verlängerungsabschnitte 5 und 6 des Unterteils 4 zu erkennen sowie die zur Entwässerung der Dachdurchgangspfanne 1 dienenden Ablauföffnungen 41, 42.

Die Dachunterkonstruktion 40 weist neben den auf Dachsparren montierten Dachlatten 36, 38 - wie in Figur 5 dargestellt - eine Wärmedämmschicht 43 auf, die zwischen den Dachsparren angeordnet ist. Alternativ kann die Wärmedämmschicht aber auch als Aufsparrendämmung ausgeführt sein. Zwischen der Wärmedämmschicht 43 und den Dachlatten 36, 38 weist die Dachunterkonstruktion 40 eine Unterspannbahn 44 auf. Die Unterspannbahn 44 liegt in einer Ebene 53 und flächig auf der Oberseite der Wärmedämmschicht 43 auf.

In Figur 6 ist eine perspektivische Ansicht der Unterseite des Ausschnitts des Dachs 35 nach Figur 5 dargestellt. Zu sehen sind die Dachunterkonstruktion 40 mit den beiden Dachlatten 36 und 38, den Dachpfannen 37 und 39 sowie die Dachdurchgangspfanne 1. Zu erkennen ist auch ein Teil der Unterspannbahn 44, die zwischen den Dachlatten 36, 38 und der Wärmedämmschicht 43 angeordnet ist. Aus der Wärmedämmschicht 43 ragt das untere Ende des rohrförmigen Anschlussteils 7 heraus. Erkennbar ist auch der auf das Anschlussteil 7 aufgeschobene Dämmring 32, der das bei der Montage in der Wärmedämmschicht 43 hergestellte Durchgangsloch 49 verschließt.

Figur 7 zeigt einen Schnitt A-A durch den in Figur 5 gezeigten Ausschnitt des Dachs 35. Auf der Dachunterkonstruktion 40 sind die Dachdurchgangspfanne 1 und die Dachpfannen 37, 39 angeordnet. Die Einhängnase 59 des als Betondachstein oder Tondachziegel ausgebildeten Oberteils 2 und die Einhängnase 60 der Dachpfanne 37 sind ebenfalls zu erkennen. Mit diesen Einhängnasen 59, 60 werden die Dachdurchgangspfanne 1 und die Dachpfanne 37 an den Dachlatten 36 beziehungsweise 38 gehalten. In der Austrittsöffnung 13 des Oberteils 2 ist das Lüftungsgitter 3 angeordnet, das mit seinem Seitenrahmen 23 zumindest teilweise auf der Oberseite des Oberteils 2 aufliegt. Unterhalb des Lüftungsgitters 3 ist der Leitkörper 16 zu erkennen, der die Eintrittsöffnung 14 des Anschlussteils 7 überdeckt, sodass nur der seitliche Durchlass 45 für die Luftführung verbleibt. Der Leitkörper 16 ist flächenartig aufgebaut und kann durch seine Anordnung in dem Unterteil 4 Wasser, das über das Lüftungsgitter 3 in die Dachdurchgangspfanne 1 eingedrungen ist, traufseitig ableiten. Von dem Leitkörper 16 gelangt das Wasser in den kastenförmigen Unterteil 4, von wo es über die untere Wand 94 und die Verlängerungsabschnitte sowie die Ablauföffnungen abläuft. Da der Schnitt A-A im Bereich der mittleren Krempe verläuft, sind die Verlängerungsabschnitte und die Ablauföffnungen in Figur 7 jedoch nicht sichtbar.

Die Unterspannbahn 44 liegt normalerweise in der Ebene 53 auf der Oberseite der Wärmedämmschicht 43 auf. Lediglich im Bereich des Anschlussteils 7 liegt die Unterspannbahn 44 nicht mehr direkt auf der Wärmedämmschicht 43 auf, da sich die Dichtfläche 22 des Anschlussteils 7 oberhalb der Wärmedämmschicht 43 befindet und die Unterspannbahn 44 auf dieser Dichtfläche 22 angeordnet ist.

Die Dichtflächen 22, 31 liegen in einer Ebene 50. Durch die Ebene 50 wird gleichzeitig angedeutet, wo sich die an die Dachdurchgangspfanne 1 angeschlossene Unterspannbahn 44 befindet, wenn sie zwischen den Dichtflächen 22, 31 des Anschlussteils 7 und des Unterteils 2 eingeklemmt ist.

Unterhalb der Unterspannbahn 44 ist das Dichtungselement 17 zu erkennen. Dieses Dichtungselement 17 liegt in der Aufnahme 51, die im Kragen 57 beziehungsweise in der Dichtfläche 22 des Anschlussteils 7 angeordnet ist. Unterhalb der Dichtfläche 22 des Anschlussteils 7 sind zwei den Kragen 57 stützende Verstrebungen 48, 52 zu erkennen, die einander gegenüber liegen. Auch die beiden einander gegenüberliegenden Rastelemente 19 und 20 sind in Figur 7 zu sehen.

Wie in Figur 7 dargestellt, ist die Austrittsöffnung 13 oberhalb der Eintrittsöffnung 14 angeordnet, wobei die Austrittsöffnung 13 zumindest teilweise in Richtung der fußseitigen Wand 95 des Unterteils 4 hin versetzt zur Eintrittsöffnung 14 angeordnet ist.

Die werkseitige Herstellung und der Einbau der erfindungsgemäßen Dachdurchgangspfanne 1 in das Dach 35 werden nachfolgend und unter Bezugnahme auf die Figur 7 beschrieben.

Als Material für die Herstellung der Dachdurchgangspfanne 1 bietet sich neben korrosionsfreiem Metallblech insbesondere Kunststoff an, denn dann lassen sich die einzelnen Komponenten kostengünstig im Spritzgießverfahren fertigen. Da sich die Dachdurchgangspfannen 1 optisch nicht von den benachbarten Dachpfannen 37, 39 unterscheiden soll, kann das Oberteil 2 der Dachdurchgangspfanne 1 aus einem üblichen Betondachstein oder Tondachziegel hergestellt werden, in den die Austrittsöffnung 13 eingeschnitten wird. Dies kann beispielsweise mit einem Hochdruckwasserstrahl erfolgen. Die Komponenten der Dachdurchgangspfanne 1 werden werkseitig zusammengefügt, indem zuerst das Lüftungsgitter 3 in die Austrittsöffnung 13 eingesetzt wird. Danach wird das Unterteil 4 unterhalb des Oberteils 2 angeordnet, wobei bereits innerhalb des Unterteils 4 der Leitkörper 16 angeordnet ist. Die Verbindung von Unterteil 4 und Oberteil 2 erfolgt mittels eines Klebstoffs oder mittels Verrastung. Als nächstes wird werkseitig das Anschlussteil 7 der Dachdurchgangspfanne 1 vorbereitet. Hierzu wird in dessen Aufnahme 51 das Dichtungselement 17 eingelegt, und der Dämmring 32 wird auf das Anschlussteil 7 aufgeschoben, so dass er am Kragen 57 anliegt. Damit ist die werkseitige Montage der Dachdurchgangspfanne 1 abgeschlossen. Es versteht sich, dass anstelle eines Dichtungselements bei Bedarf auch mehrere Dichtungselemente in die Aufnahme 51 eingebracht werden können.

Die Verbindung von Anschlussteil 7 und Unterteil 4 erfolgt erst beim Einbau der Dachdurchgangspfanne 1 in das Dach 35 und unter Einklemmung der dort bereits verlegten Unterspannbahn 44. Beim Einbau einer Dachdurchgangspfanne 1 muss in der Wärmedämmschicht 43 und der daraufliegenden Unterspannbahn 44 jeweils ein Durchgangsloch hergestellt werden. In Fig. 7 ist das Durchgangsloch 49 der Wärmedämmschicht 43 sowie das Durchgangsloch 34 der Unterspannbahn 44 zu sehen. Die beiden Durchgangslöcher sind fluchtend zueinander angeordnet. Der Durchmesser des Durchgangslochs 49 in der Wärmedämmschicht 43 entspricht in etwa dem größten Durchmesser des Anschlussteils 7 im Bereich des Kragens 57. Der Durchmesser des Durchgangslochs 34 in der Unterspannbahn 44 ist kleiner ausgeführt und entspricht in etwa dem Durchmesser des Anschlussteils 7 im Bereich der Rastelemente 19, 20. Wird nun das Anschlussteil 7 in das Durchgangsloch 49 der Wärmedämmschicht 43 gesteckt, dann legt sich die Unterspannbahn 44 zuerst an die Dichtfläche 22 des Anschlussteils 7 an. Da das Anschlussteil 7 aus der Wärmedämmschicht 43 hervorsteht, wird die Unterspannbahn 44 von der Wärmedämmschicht 43 abgehoben. Wird nun das Anschlussteil 7 mit dem Unterteil 4 der Dachdurchgangspfanne 1 verbunden, dann wird die Unterspannbahn 44 an die Dichtfläche 31 des Unterteils 4 gepresst und zwischen Anschlussteil 7 und Unterteil 4 eingeklemmt. Auf diese Weise wird ein wasser- und zugluftdichter Anschluss der Unterspannbahn 44 an die Dachdurchgangspfanne 1 erreicht. Dabei ergibt sich eine hohe Klemmkraft und eine besonders einfache und schnelle Montage, weil das Anschlussteil 7 und das Unterteil 4 mittels einer Rastverbindung miteinander verbunden werden. Das Anschlussteil 7 wird durch eine einfache Druckbewegung in die Eintrittsöffnung 14 des Unterteils 4 eingefügt, wobei die mit den Nuten versehenen Rastelemente 19, 20 des Anschlussteils 7 in den umlaufenden Bund 54 des Unterteils 4 einrasten.

Nach dem Verbinden von Unterteil 4 und Anschlussteil 7 kann die Dachdurchgangspfanne 1 wie jede herkömmliche Dachpfanne verlegt werden, d. h., sie wird mit ihren am kopfseitigen Rand befindlichen Einhängnasen 59 an der Dachlatte 36 eingehängt und mit ihrem fußseitigen Rand auf die in Traufrichtung benachbarte Dachpfanne 37 aufgelegt. Bei der verlegten Dachdurchgangspfanne 1 befindet sich die Verbindungsstelle zwischen Unterteil 4 und Anschlussteil 7 bzw. die Ebene 50 der Dichtflächen 22, 31 stets oberhalb der Ebene der Unterspannbahn 44, so dass die an die Dachdurchgangspfanne 1 angeschlossene Unterspannbahn 44 eine zur Ebene der Unterspannbahn 44 hin abfallende Erhebung 63 ausbildet. Die Erhebung 63 stellt sicher, dass auf der Unterspannbahn 44 vorhandenes Kondens- oder Regenwasser von der Verbindungsstelle zwischen Unterspannbahn 44 und Dachdurchgangspfanne 1 ferngehalten wird.

In Figur 8 ist eine Detailansicht eines Ausschnitts der in Figur 7 gezeigten Anordnung dargestellt. Figur 8 erläutert nochmals den Anschluss der Unterspannbahn 44 an das Unterteil 4 der Dachdurchgangspfanne 1. Zu erkennen ist ein Teil des Unterteils 4 der Dachdurchgangspfanne 1, an dessen Dichtfläche 31 die Dichtfläche 22 des Anschlussteils 7 anliegt. Die Dichtfläche 22 weist dabei eine in den Kragen 57 eingebrachte, umlaufende, ringförmige Aufnahme 51 auf, in die das ringförmige Dichtungselement 17 eingesetzt ist. Zwischen der Dichtfläche 22 des Anschlussteils 7 und der Dichtfläche 31 des Unterteils 4 ist die Unterspannbahn 44 eingeklemmt. Die Unterspannbahn 44 befindet sich in diesem Bereich auf einer Ebene 50, die oberhalb einer Ebene 53 liegt, in der die Unterspannbahn 44 angeordnet ist, wenn sie flächig auf der Wärmedämmschicht 43 aufliegt. Dadurch bildet die Unterspannbahn 44 im Bereich der Einklemmung eine wallförmige Erhebung 63 aus, die Kondens- oder Regenwasser von der Verbindungsstelle zwischen Unterteil 4 und Anschlussteil 7 fernhält.

Die Unterspannbahn 44 weist ein Durchgangsloch 34 auf, durch das das Anschlussteil 7 geführt ist. Dabei ist die Unterspannbahn 44 auf der am Kragen 57 des Anschlussteils 7 befindlichen Dichtfläche 22 angeordnet. Die Rastelemente 19, 20 weisen jeweils eine Nut 55 auf, in die der in die Eintrittsöffnung 14 hineinragende umlaufende Bund 54 des Unterteils 4 eingreift. Beim Einrasten wird das Anschlussteil 7 fest mit dem Unterteil 4 verbunden, und die Unterspannbahn 44 wird zwischen den Dichtflächen 22, 31 eingeklemmt. An der Unterseite der Dichtfläche 31 weist das Unterteil 4 ein spitz zulaufendes Anpresselement 56 auf, das als Ring ausgebildet ist und einen dreieckigen Querschnitt aufweist. Das Anpresselement 56 kann aber auch auf der Oberseite der Dichtfläche 22 angeordnet sein. Diese Variante ist jedoch in Figur 8 nicht dargestellt. Mit dem spitz zulaufenden Anpresselement 56 wird die Unterspannbahn 44 in diesem Bereich in Richtung des in der Aufnahme 51 liegenden Dichtungselements 17 gedrückt. Dieses Anpresselement 56 dient somit dazu, die Unterspannbahn 44 zusätzlich zwischen der Dichtfläche 22 des Anschlussteils 7 und der Dichtfläche 31 des Unterteils 4 zu fixieren. Zu sehen ist auch, wie der den Anschlussteil 7 umgebende Dämmring 32 das Durchgangsloch 49 in der Wärmedämmschicht 43 verschließt.

Die in den Figuren 1 bis 8 beschriebene Dachdurchgangspfanne 1 ist als Lüfter ausgebildet, indem als Funktionselement ein Lüftungsgitter 3 in die Austrittsöffnung 13 eingesetzt ist. Die Ausführungsbeispiele der Figuren 9 bis 11 nutzen zwar das zuvor erläuterte Prinzip des Anschlusses der Unterspannbahn 44 an die Dachdurchgangspfanne 1, sie unterscheiden sich jedoch hinsichtlich der Funktionselemente. Bei der Beschreibung der Figuren 9 bis 11 wird daher hauptsächlich auf die unterschiedlichen Funktionselemente eingegangen.

In Figur 9 ist ein Schnitt A-A durch eine Variante des in Figur 5 gezeigten Ausschnitts des Dachs 35 gezeigt. Die in Fig. 9 dargestellte Dachdurchgangspfanne 1 ist für den Einsatz bei der Installation von Photovoltaikmodulen oder Thermokollektoren vorgesehen. Als Funktionselement ist eine Abdeckhaube 58 vorgesehen, die an ihrer der Austrittsöffnung 13 zugewandten Unterseite offen ausgebildet ist. Die Abdeckhabe 58 ist teilweise in die Austrittsöffnung 13 des Oberteils 2 eingesteckt und weist einen auf dem Oberteil 2 aufliegenden Seitenrahmen 65 auf. Die eingesteckte Abdeckhaube 58 schirmt die Austrittsöffnung 13 regensicher ab und weist eine dem fußseitigen Rand der Dachdurchgangspfanne 1 zugewandte Durchgangsöffnung 62 auf. Durch die Durchgangsöffnung 62 der Abdeckhaube 58 ist eine Leitung 61 hindurchgeführt, die über das Anschlussteil 7 in das Innere des Gebäudes geführt wird. Bei dieser Leitung 61 kann es sich beispielsweise um eine Strom- oder Wasserleitung handeln. Um das Eindringen von Wasser oder Treibschnee in das Dach 35 zu verhindern, ist in der Durchgangsöffnung 62 der Abdeckhaube 58 zumindest ein Dichtelement 64 vorgesehen, das die Leitung 61 umgibt.

In Figur 10 ist ein Schnitt A-A durch eine Variante des in Figur 5 gezeigten Ausschnitts des Dachs 35 gezeigt. Bei der in Fig. 10 dargestellten Dachdurchgangspfanne 1 ist als Funktionselement ein dreiteiliger Dunstrohraufsatz 66 vorgesehen. Der Dunstrohraufsatz 66 weist einen oben offenen, kuppelförmigen Dom 67 und ein damit gekoppeltes Haubenteil 68 auf, das von einem Dunstrohr 69 durchsetzt ist. Der Dom 67 ist mit einem Seitenrahmen 71 ausgestattet und in die Austrittsöffnung 13 eingesteckt. Das Dunstrohr 69 ist über das Haubenteil 68 in Richtung des Doppelpfeils 70 bewegbar, so dass die Ausrichtung des Dunstrohrs 69 an die Dachneigung angepasst werden kann. Vorzugsweise ist dieses schwenkbare Dunstrohr 69 lotrecht ausgerichtet, wie dies auch in Figur 10 gezeigt ist.

Figur 11 zeigt eine weitere Variante einer Dachdurchgangspfanne 72, die zur Durchführung eines Antennenmastes ausgebildet ist. Die Dachdurchgangspfanne 72 weist ein Oberteil 73 und ein Unterteil 74 auf. Dieses Oberteil 73 hat im Wesentlichen die Form einer Dachpfanne, die ebenfalls eine Austrittsöffnung 84 aufweist. In die Austrittsöffnung 84 ist ein Funktionselement eingebracht, das als Antennenaufsatz 75 ausgebildet ist. Der Antennenaufsatz 75 ist auch durch eine Eintrittsöffnung 97 des Unterteils hindurchgeführt. Der Antennenaufsatz 75 weist einen oben offenen Dom 76 auf, der wiederum mit einem Haubenteil 77 schwenkbar gekoppelt ist. Das Haubenteil 77 weist ein Führungsrohr 78 auf, das an seinem oberen Ende von einer elastischen Dichtmanschette 79 verschlossen ist. Durch Schwenken des Haubenteils 77 in Richtung des Doppelpfeils 80 kann die Position das Führungsrohr 78 der Dachneigung entsprechend ausgerichtet werden. Wie in Figur 11 zu sehen, ist das Führungsrohr 78 lotrecht ausgerichtet. Durch das Innere 81 des Führungsrohres 78 und durch die Dichtmanschette 79 hindurch kann ein Antennenmast 96 geführt werden. Der Dom 76 des Antennenaufsatzes 75 weist in seinem unteren Abschnitt einen im Wesentlichen kreisförmigen Abschnitt 82 auf, der in eine Nut 83 des Oberteils 73 eingebracht ist. Das Unterteil 74 weist an seiner Unterseite eine erste Dichtfläche 85 auf, die gegenüber einer zweiten Dichtfläche 86 eines Anschlussteils 87 angebracht ist. Zwischen den Dichtflächen 86, 85 ist eine Unterspannbahn 88 eingeklemmt. Zu erkennen ist auch ein Dichtungselement 89, das in einer Aufnahme 90 angeordnet ist. Diese Aufnahme 90 für das Dichtungselement 89 befindet sich in dem Unterteil 74. Zwischen den beiden Randabschnitten 91 und 92 des Anschlussteils 87 kann, wie dies in Figur 11 gezeigt ist, eine Dichtmembran 93 angebracht werden. Mit dieser Dichtmembran 93 wird verhindert, dass Wasser in das Innere des Dachs eindringen kann. Für einen Fachmann ist klar, dass - obwohl in Figur 11 nicht zu erkennen - das Unterteil 74 mit dem Anschlussteil 87 über Mittel zum Fixieren, wie zum Beispiel einen Kleber, einen Bajonettverschluss oder Rastelemente, verbunden werden kann.

Obwohl die Ausführungsbeispiele der Erfindung oben detailliert beschrieben wurden, ist die Erfindung nicht auf diese Ausführungsbeispiele beschränkt. Ein Fachmann versteht, dass die Erfindung verschiedene Varianten mit umfasst, mit denen dasselbe Ergebnis erzielt wird wie mit den hier beschriebenen Ausführungsbeispielen. Es ist deshalb für den Fachmann klar, dass mit den hier beschriebenen Ausführungsbeispielen der Schutzumfang der Ansprüche nicht eingeschränkt wird und dass es weitere Varianten, Modifikationen und Alternativen gibt, die unter den Schutzumfang der Ansprüche fallen.

### Bezugszeichen

- 1: Dachdurchgangspfanne
- 2: Oberteil
- 3: Lüftungsgitter (Funktionselement)
- 4: Unterteil
- 5: Verlängerungsabschnitt
- 6: Verlängerungsabschnitt
- 7: Anschlussteil
- 8: Deckfalz
- 9: mittlere Krempe
- 10: Wasserfalz
- 11: Wasserlauf
- 12: Wasserlauf
- 13: Austrittsöffnung
- 14: Eintrittsöffnung
- 15: Brückenelement
- 16: Leitkörper
- 17: Dichtungselement
- 18: Rastelement
- 19: Rastelement
- 20: Rastelement
- 21: Rastelement
- 22: Dichtfläche des Anschlussteils 7
- 23: Seitenrahmen
- 24: Unterseite des Oberteils 2
- 25: Führung
- 26: Führung
- 27: Wand
- 28: Wand
- 29: Wand
- 30: Wand
- 31: Dichtfläche des Unterteils 4
- 32: Dämmring
- 33 34: Durchgangsloch der Unterspannbahn 44
- 35: Dach
- 36: Dachlatte
- 37: Dachpfanne
- 38: Dachlatte
- 39: Dachpfanne
- 40: Dachunterkonstruktion
- 41: Ablauföffnung
- 42: Ablauföffnung
- 43: Wärmedämmschicht
- 44: Unterspannbahn
- 45: Durchlass
- 46: Unterseite des Unterteils 4
- 47: Verstrebung
- 48: Verstrebung
- 49: Durchgangsloch der Wärmedämmschicht 43
- 50: Ebene der Dichtflächen 22, 31
- 51: Aufnahme für das Dichtungselement 17
- 52: Verstrebung
- 53: Ebene der Unterspannbahn
- 54: Bund
- 55: Nut der Rastelemente 19, 20
- 56: Anpresselement
- 57: Kragen
- 58: Abdeckhaube (Funktionselement)
- 59: Einhängnase der Dachdurchgangspfanne 1
- 60: Einhängnase der Dachpfanne 37
- 61: Leitung
- 62: Durchgangsöffnung der Abdeckhabe 58
- 63: Erhebung der Unterspannbahn 44
- 64: Dichtelement
- 65: Seitenrahmen der Abdeckhabe 58
- 66: Dunstrohraufsatz (Funktionselement)
- 67: Dom des Dunstrohraufsatzes 66
- 68: Haubenteil des Dunstrohraufsatzes 66
- 69: Dunstrohr des Dunstrohraufsatzes 66
- 70: Doppelpfeil
- 71: Seitenrahmen des Doms 67
- 72: Dachdurchgangspfanne
- 73: Oberteil
- 74: Unterteil
- 75: Antennenaufsatz (Funktionselement)
- 76: Dom des Antennenaufsatzes 75
- 77: Haubenteil des Antennenaufsatzes 75
- 78: Führungsrohr des Antennenaufsatzes 75
- 79: Dichtmanschette
- 80: Doppelpfeil
- 81: Inneres des Führungsrohrs 78
- 82: kreisförmiger Abschnitt
- 83: Nut des Oberteils 73
- 84: Austrittsöffnung
- 85: Dichtfläche des Unterteils 74
- 86: Dichtfläche des Anschlussteils 87
- 87: Anschlussteil
- 88: Unterspannbahn
- 89: Dichtungselement
- 90: Aufnahme für das Dichtungselement
- 91: Randabschnitt
- 92: Randabschnitt
- 93: Dichtmembran
- 94: untere Wand
- 95: fußseitige Wand
- 96: Antennenmast
- 97: Eintrittsöffnung

## Patentansprüche

1. Dachdurchgangspfanne (1, 72) zum Lüften oder Durchführen von Leitungen und dergleichen, bestehend aus:
a) einem Oberteil (2) in Form einer herkömmlichen Dachpfanne mit einer Austrittsöffnung (13),
b) einem kastenförmigen Unterteil (4, 74) mit einer Eintrittsöffnung (14, 97), die sich unterhalb der Austrittsöffnung (13) des Oberteils (2) befindet,
c) einem Anschlussteil (7, 87), das sich unterhalb des Unterteils (4, 74) befindet,
**dadurch gekennzeichnet, dass** eine untere Wand des Unterteils zumindest teilweise als von der Eintrittsöffnung (14, 97) ausgehende und zu einer fußseitigen Wand (95) des Unterteils (4, 74) verlaufende Steigung ausgebildet ist, wobei die fußseitige Wand (95) des Unterteil (4, 74) eine oder mehrere Ablauföffnungen (41, 42) aufweist, und wobei das Unterteil (4, 74) und das Anschlussteil (7, 87) einander gegenüberliegende Dichtflächen (22, 86; 31, 85) aufweisen, zwischen denen eine Unterspannbahn (44, 88) einklemmbar ist, und dass Anschlussteil (7, 87) und Unterteil (4, 74) mittels Mitteln zum Fixieren (18-21) miteinander verbindbar sind.

2. Dachdurchgangspfanne nach Anspruch 1, **dadurch gekennzeichnet, dass** die Unterspannbahn (44, 88) ein Durchgangsloch (34) aufweist, und mit dem Rand ihres Durchgangslochs (34) zumindest teilweise zwischen den beiden Dichtflächen (22, 86; 31, 85) anordenbar ist.

3. Dachdurchgangspfanne nach Anspruch 1, **dadurch gekennzeichnet, dass** die Mittel zum Fixieren Rastverbindungen (18 - 21) oder Bajonettverschlüsse sind.

4. Dachdurchgangspfanne nach Anspruch 1, **dadurch gekennzeichnet, dass** das Mittel zum Fixieren ein Kleber ist.

5. Dachdurchgangspfanne nach Anspruch 1, **dadurch gekennzeichnet, dass** zwischen den Dichtflächen (22, 86; 31, 85) zumindest ein Dichtungselement (17, 89) vorgesehen ist.

6. Dachdurchgangspfanne nach Anspruch 5, **dadurch gekennzeichnet, dass** eine der beiden Dichtflächen (22, 86; 31, 85) eine umlaufende Aufnahme (51, 90) für das mindestens eine Dichtungselement (17, 89) aufweist.

7. Dachdurchgangspfanne nach Anspruch 6, **dadurch gekennzeichnet, dass** der Aufnahme (51, 90) für das Dichtungselement (17, 89) gegenüberliegend ein Anpresselement (56) vorgesehen ist.

8. Dachdurchgangspfanne nach Anspruch 7, **dadurch gekennzeichnet, dass** das Anpresselement (56) einen dreieckigen Querschnitt aufweist.

9. Dachdurchgangspfanne nach Anspruch 1 oder 8, **dadurch gekennzeichnet, dass** die fußseitige Wand (95) des Unterteils (4) zwei Ablauföffnungen (41, 42) aufweist.

10. Dachdurchgangspfanne nach Anspruch 1, **dadurch gekennzeichnet, dass** das Oberteil (2) als Betondachstein oder als Tondachziegel ausgebildet ist.

11. Dachdurchgangspfanne nach Anspruch 1 oder 10, **dadurch gekennzeichnet, dass** das Oberteil (2) zumindest eine Austrittsöffnung (13) aufweist, die im Zentrum des Oberteils (2) angeordnet ist und im Wesentlichen oberhalb der Eintrittsöffnung (14) des Unterteils (4) angeordnet ist.

12. Dachdurchgangspfanne nach Anspruch 1 oder 11, **dadurch gekennzeichnet, dass** in der Austrittsöffnung (13) des Oberteils (2) ein Funktionselement (3, 58, 66, 75) angeordnet ist.

13. Dachdurchgangspfanne nach Anspruch 12, **dadurch gekennzeichnet, dass** das Funktionselement ein Lüftungsgitter (3), ein Dunstrohraufsatz (66), ein Antennenaufsatz (75) oder eine Abdeckhaube (58) ist.

14. Dachdurchgangspfanne nach Anspruch 11, **dadurch gekennzeichnet, dass** die Austrittsöffnung (13) des Oberteils (2) zumindest teilweise in Richtung einer fußseitigen Wand (95) des Unterteils (4) hin versetzt zur Eintrittsöffnung (14) angeordnet ist.

15. Dachdurchgangspfanne nach Anspruch 11, **dadurch gekennzeichnet, dass** ein Leitkörper (16) vorgesehen ist, der oberhalb der Eintrittsöffnung (14) angeordnet ist und diese zumindest teilweise überdeckt.

16. Dachdurchgangspfanne nach Anspruch 13, **dadurch gekennzeichnet. dass** die Abdeckhaube (58) zur Durchführung von Wasser- oder Stromleitungen (61) dient.

17. Dachdurchgangspfanne nach Anspruch 16, **dadurch gekennzeichnet, dass** in einer Durchgangsöffnung (62) der Abdeckhaube (58) ein Dichtelement (64) angeordnet ist, das die Wasser- oder Stromleitungen (61) umschließt.

18. Dachdurchgangspfanne nach Anspruch 13, **dadurch gekennzeichnet. dass** das Funktionselement (66, 75) einen Dom (67, 76) aufweist, auf dem ein Haubenteil (68, 77) angeordnet ist, das einen Aufsatz (69, 78) aufweist, wobei der Aufsatz (69, 78) innerhalb des Doms (67, 76) schwenkbar gelagert ist.

## Claims

1. Through-passage roofing tile (1, 72) for venting or guiding through lines and the like, comprising:
a) an upper part (2) in the form of a conventional roofing tile with an outlet opening (13),
b) a box-shaped lower part (4, 74) with an inlet opening (14, 97) located beneath the outlet opening (13) of the upper part (2),
c) a connection part (7, 87) located beneath the lower part (4, 74),
**characterized in that** a lower wall of the lower part is realised at least partially as an inclination starting from the inlet opening (14, 97) and extending towards a foot-side wall (95) of the lower part (4, 74), wherein the foot-side wall (95) of the lower part (4, 74) comprises one or more discharge openings (41, 42), and wherein the lower part (4, 74) and the connection part (7, 87) comprise opposing sealing faces (22, 86; 31, 85), between which an underlay membrane (44, 88) can be clamped, and the connection part (7, 87) and the lower part (4, 74) can be connected with one another by means of means for fixing (18-21).

2. Through-passage roofing tile according to claim 1, **characterised in that** the underlay membrane (44, 88) comprises a through-passage hole (34) and with the edge of its through-passage hole (34) is at least partially arranged between the two sealing faces (22, 86; 31, 85).

3. Through-passage roofing tile according to claim 1, **characterised in that** the means for fixing are snap-in connections (18-21) or bayonet latches.

4. Through-passage roofing tile according to claim 1, **characterised in that** the means for fixing is an adhesive agent.

5. Through-passage roofing tile according to claim 1, **characterised in that** between the sealing faces (22, 86; 31, 85) at least one sealing element (17, 89) is provided.

6. Through-passage roofing tile according to claim 5, **characterised in that** one of the two sealing faces (22, 86; 31, 85) comprises an encircling receptacle (51, 90) for the at least one sealing element (17, 89).

7. Through-passage roofing tile according to claim 6, **characterised in that** a press-on element (56) opposing the receptacle (51, 90) for the sealing element (17, 89) is provided.

8. Through-passage roofing tile according to claim 7, **characterised in that** the press-on element (56) has a triangular cross-section.

9. Through-passage roofing tile according to claim 1 or 8, **characterised in that** the foot-side wall (95) of the lower part (4) comprises two discharge openings (41, 42).

10. Through-passage roofing tile according to claim 1, **characterised in that** the upper part (2) is realised as a concrete roof tile or as a clay roof tile.

11. Through-passage roofing tile according to claim 1 or 10, **characterised in that** the upper part (2) comprises at least one outlet opening (13) arranged in the center of the upper part (2) and arranged substantially above the inlet opening (14) of the lower part (4).

12. Through-passage roofing tile according to claim 1 or 11, **characterised in that** in the outlet opening (13) of the upper part (2) a function element (3, 58, 66, 75) is disposed.

13. Through-passage roofing tile according to claim 12, **characterised in that** the function element is a venting grating (3), an outlet vent pipe fixture (66), an antenna fixture (75) or a cover hood (58).

14. Through-passage roofing tile according to claim 11, **characterised in that** the outlet opening (13) of the upper part (2) is arranged at least partially offset with respect to the inlet opening (14) in the direction of a foot-side wall (95) of the lower part (4).

15. Through-passage roofing tile according to claim 11, **characterised in that** a conduction body (16) is provided which is arranged above the inlet opening (14) and at least partially covers it.

16. Through-passage roofing tile according to claim 13, **characterised in that** the cover hood (58) serves for guiding through water or power lines (61).

17. Through-passage roofing tile according to claim 16, **characterised in that** in a through-passage opening (62) of the cover hood (58) a sealing element (64) is arranged encompassing the water or power lines (61).

18. Through-passage roofing tile according to claim 13, **characterised in that** the function element (66, 75) comprises a dome (67, 76) on which a hood part (68, 77) is arranged which comprises a fixture (69, 78), wherein the fixture (69, 78) is swivellably supported within the dome (67, 76).

## Revendications

1. Tuile faîtière pourvue d'un passage (1, 72) pour l'aération ou le passage de conduites et similaires, constituée par :
a) une partie supérieure (2) sous la forme d'une tuile faîtière traditionnelle avec une ouverture de sortie (13),
b) une partie inférieure en forme de caisse (4, 74) avec une ouverture d'entrée (14, 97) qui se trouve en dessous de l'ouverture de sortie (13) de la partie supérieure (2),
c) une partie de raccordement (7, 87) qui se trouve en dessous de la partie inférieure (4, 74),
**caractérisée en ce qu**'une paroi inférieure de la partie inférieure est réalisée au moins partiellement comme une pente sortant de l'ouverture d'entrée (14, 97) et s'étendant vers une paroi côté pied (95) de la partie inférieure (4, 74), dans laquelle la paroi côté pied (95) de la partie inférieure (4, 74) présente une ou plusieurs ouvertures d'évacuation (41, 42), et dans laquelle la partie inférieure (4, 74) et la partie de raccordement (7, 87) présentent des surfaces étanches (22, 86 ; 31, 85) opposées les unes aux autres, entre lesquelles une bande de serrage inférieure (44, 88) peut être serrée, et en ce que la partie de raccordement (7, 87) et la partie inférieure (4, 74) peuvent être reliées entre elles au moyen de moyens de fixation (18-21).

2. Tuile faîtière pourvue d'un passage selon la revendication 1, **caractérisée en ce que** la bande de serrage inférieure (44, 88) présente un trou de passage (34), et avec le bord de son trou de passage (34) peut être agencée au moins partiellement entre les deux surfaces étanches (22, 86 ; 31, 85).

3. Tuile faîtière pourvue d'un passage selon la revendication 1, **caractérisée en ce que** les moyens de fixation sont des liaisons d'encliquetage (18-21) ou fermetures à baïonnette.

4. Tuile faîtière pourvue d'un passage selon la revendication 1, **caractérisée en ce que** le moyen de fixation est une colle.

5. Tuile faîtière pourvue d'un passage selon la revendication 1, **caractérisée en ce qu'**au moins un élément de garniture (17, 89) est prévu entre les surfaces étanches (22, 86; 31, 85).

6. Tuile faîtière pourvue d'un passage selon la revendication 5, **caractérisée en ce qu'**une des deux surfaces étanches (22, 86; 31, 85) présente un logement (51, 90) tournant pour l'au moins un élément de garniture (17, 89).

7. Tuile faîtière pourvue d'un passage selon la revendication 6, **caractérisée en ce qu'**à l'opposé du logement (51, 90) pour l'élément de garniture (17, 89) est prévu un élément de pressage (56).

8. Tuile faîtière pourvue d'un passage selon la revendication 7, **caractérisée en ce que** l'élément de pressage (56) présente une section transversale triangulaire.

9. Tuile faîtière pourvue d'un passage selon la revendication 1 ou 8, **caractérisée en ce que** la paroi côté pied (95) de la partie inférieure (4) présente deux ouvertures d'évacuation (41, 42).

10. Tuile faîtière pourvue d'un passage selon la revendication 1, **caractérisée en ce que** la partie supérieure (2) est réalisée comme tuile en béton ou comme tuile en terre cuite.

11. Tuile faîtière pourvue d'un passage selon la revendication 1 ou 10, **caractérisée en ce que** la partie supérieure (2) présente au moins une ouverture de sortie (13) qui est agencée au centre de la partie supérieure (2) et est agencée sensiblement au-dessus de l'ouverture d'entrée (14) de la partie inférieure (4).

12. Tuile faîtière pourvue d'un passage selon la revendication 1 ou 11, **caractérisée en ce qu'**un élément fonctionnel (3, 58, 66, 75) est agencé dans l'ouverture de sortie (13) de la partie supérieure (2).

13. Tuile faîtière pourvue d'un passage selon la revendication 12, **caractérisée en ce que** l'élément fonctionnel est une grille de ventilation (3), un embout de tuyau d'aération (66), un embout d'antenne (75) ou un capot de recouvrement (58).

14. Tuile faîtière pourvue d'un passage selon la revendication 11, **caractérisée en ce que** l'ouverture de sortie (13) de la partie supérieure (2) est agencée au moins partiellement en direction d'une paroi côté pied (95) de la partie inférieure (4) en déport de l'ouverture d'entrée (14).

15. Tuile faîtière pourvue d'un passage selon la revendication 11, **caractérisée en ce qu'**un corps conducteur (16) est prévu, lequel est agencé au-dessus de l'ouverture d'entrée (14) et recouvre celle-ci au moins partiellement.

16. Tuile faîtière pourvue d'un passage selon la revendication 13, **caractérisée en ce que** le capot de recouvrement (58) sert de passage de conduites d'eau ou de courant (61).

17. Tuile faîtière pourvue d'un passage selon la revendication 16, **caractérisée en ce que** dans une ouverture de passage (62) du capot de recouvrement (58) un élément étanche (64) est agencé, lequel entoure les conduites d'eau ou de courant (61).

18. Tuile faîtière pourvue d'un passage selon la revendication 13, **caractérisée en ce que** l'élément fonctionnel (66, 75) présente un dôme (67, 76) sur lequel une partie de capot (68, 77) est agencée, laquelle présente un embout (69, 78), dans laquelle l'embout (69, 78) est logé de manière pivotante dans le dôme (67, 76).
